# EUROPÄISCHE PATENTSCHRIFT

(11) **EP 0 206 124 B1**
(45) Veröffentlichungstag und Bekanntmachung des Hinweises auf die Patenterteilung: **07.03.1990**
(21) Anmeldenummer: 86107982.0
(22) Anmeldetag: 11.06.1986
(51) Int. Cl.: F02F 1/14, F01P 3/02

(54) **Brennkraftmaschine mit zumindest einem flüssigkeitsgekühlten Zylinder**
Internal-combustion engine with at least one liquid cooled cylinder
Moteur à combustion interne avec au moins un cylindre refroidi par liquide

(30) Priorität: 19.06.1985 DE 3521790
(43) Veröffentlichungstag der Anmeldung: 30.12.1986
(73) Patentinhaber: Klöckner-Humboldt-Deutz Aktiengesellschaft, 51149 Köln (DE)
(72) Erfinder: Leupold, Günter, D-5064 Rösrath 3 (DE); Lichtblau, Leo, D-5000 Köln 90 (DE)

(56) Entgegenhaltungen:
- EP-A- 0 124 217
- EP-A- 0 182 324
- DE-C- 409 617
- FR-A- 1 187 167
- US-A- 3 672 263

## Beschreibung

Die Erfindung betrifft eine Brennkraftmaschine nach dem Oberbegriff des Anspruchs 1.

In dem DE-GM 19 48 979 wird eine Brennkraftmaschine mit flüssigkeitsgekühlten Zylindern beschrieben, wobei hier das Motorschmieröl als Kühlflüssigkeit benutzt wird. Zwischen Zylinderrohr und Gehäuse befindet sich ein Kühlraum, durch den im Betriebszustand der Brennkraftmaschine das Motorschmieröl gefördert wird und der sich in Richtung vom Zylinderkopf zur Kurbelwelle hin in Bezug auf die Zylinderrohrachse in radialer Richtung stetig mit dem Abstand zum Zylinderkopf vergrößert. Um die Kühlung des Zylinderrohrs zu verbessern, ist im wesentlichen die gesamte Oberfläche des Zylinderrohrs zur Vergrößerung seiner Außenfläche mit Umfangsnuten versehen. Dadurch ist der Wärmeübergang vom Zylinderrohr an das Kühlöl verbessert. Die Umfangsnuten müssen, da das Zylinderrohr aus einem besonders gehärtetem Stahl besteht, in speziellen Maschinen auf das Zylinderrohr gebracht werden. Dies ist ein schwieriger und zeitaufwendiger Vorgang, der besonders ausgebildetes Personal erfordert.

Nachteilig an dieser Anordnung ist demnach der große bauliche Aufwand, der zudem noch nicht die erwünschte Oberflächenvergrößerung des Zylinderrohrs bewirkt.

In der FR-A-1 187 167 ist eine Brennkraftmaschine beschrieben, bei der das Zylinderrohr mittels Schrauben am Zylinderkopf befestigt ist. Am unteren, dem Kurbelgehäuse zugewandten Ende des Zylinderrohrs sind Dichtungsringe angeordnet, so daß sich das Zylinderrohr im Kurbelgehäuse in Längsrichtung ausdehnen kann. Zur Befestigung des Zylinderrohrs am Zylinderkopf ist ein Befestigungsring unterhalb eines zylinderkopfseitigen Kragens angeordnet, in dem die Zylinderkopfschrauben eingreifen. Da durch diesen Befestigungsring das Kühlwasser nicht an den oberen Teil des Zylinderrohres heranreichen kann, ist dort die Kühlung behindert. Daher ist der Befestigungsring mit Kühlrippen versehen.

Nach Art. 54.3 EPÜ gehört auch die europäische Patentanmeldung 0 182 324 zum Stand der Technik. Um einen schraubenlinienförmigen Verlauf des Kühlmittels um das Zylinderrohr herum zu erhalten, ist hier die technische Lehre beansprucht, eine unter radialer Spannung stehende Schraubenfeder auf das Zylinderrohr aufzusetzen. Die Schraubenfeder ist dabei mit der Zylinderohroberfläche nicht fest verbunden.

Im EP-A 0 124 217 werden Wärmeübertragungselemente beschrieben, die zu einem Wärmetauscher zusammengesetzt sind. Auf die Problematik von ölgekühlten Zylindem wird nicht eingegangen.

In der DE-C 409 617 ist eine Verbrennungskraftmaschine beschrieben, welche im Kühlraum zwischen Zylinderrohr und Kurbelgehäuse ein mit Rippen versehenes Zwischenstück aufweist. Dieses Zwischenstück, in den Kühlraum eingesetzt, ist jedoch keine Kühllamelle und ist auch nicht fest mit der Zylinderrohroberfläche durch Löten bzw. gleichwirkende technologische Verfahren verbunden.

Der Erfindung liegt die Aufgabe zugrunde, ein in der industriellen Ölkühlerfertigung hergestelltes Bauteil, welches einen guten Wärmekontakt und damit Wärmeübergang zwischen Zylinderrohr und Kühlflüssigkeit herstellt, mit baulich einfachen Mitteln, ohne Vergrößerung des Kühlraums, in die Brennkraftmaschine zu integrieren.

Die Aufgabe wird bei einer gattungsgemäßen Brennkraftmaschine durch die kennzeichnenden Merkmale des ersten Anspruchs gelöst.

Eine Kühllamelle ist hier allgemein als Oberbegriff verstanden, der nicht Rillen, Rippen oder Nuten beschreibt, sondern ein eigenes Wärme- übertragungselement darstellt, welches in den Kühlraum auf ein glattes oder verripptes Zylinderrohr aufgelegt wird.

Dadurch, daß zumindest ein Teil des Zylinderrohrs mit einer Kühllamelle versehen ist, die mit der Zylinderrohroberfläche fest verbunden ist, wird die wärmeabgebende Oberfläche des Zylinderrohrs vergrößert. An diesen Stellen kann dadurch das Öl schneller Wärme aufnehmen, wodurch die Kühlung verbessert ist. Die feste Verbindung der Kühllamelle mit der Zylinderrohroberfläche kann durch Löten oder andere technologische Verfahren vorgenommen werden.

Gemäß der Erfindung ist in einer Ausgestaltung die Zylinderrohroberfläche vollständig von der Kühllamelle bedeckt. Dadurch ist eine bessere Kühlung des gesamten Zylinderrohrs erreicht.

Eine bessere Kühlung wird zusätzlich durch eine die Ölströmung in Turbulenz versetzende Struktur der Kühllamelle erreicht.

Füllt die Kühllamelle den Kühlraum in Bezug auf das Zylinderrohr in radialer Richtung vollständig aus, muß die Kühllamelle mindestens einen den Ölzufluß mit dem Ölabfluß verbindenden Kanal haben. In einer Ausführungsform haben der Kanal bzw. die Kanäle einen schraubenförmigen Verlauf um das Zylinderrohr. Vorteilhaft kann es sein, wenn der Kanal bzw. die Kanäle durch Öffnungen in der Kühllamelle gebildet sind.

In bevorzugter Ausführung hat die Struktur der Kühllamelle eine Wärmeübertragungsflächendichte von etwa 1 500 bis 2 000 m^{?}/m³ und ist aus mäanderförmigen, periodisch geformten Streifenabschnitten derart gebildet, daß die Streifenabschnitte an den Längsseiten teilweise zusammenhängen und daß ausgehend von einem Streifenabschnitt alle übernächsten Streifenabschnitte identisch angeordnet sind und der darauffolgende und der vorhergehende Streifenabschnitt um jeweils einen Bruchteil der periodischen Struktur in die gleiche Richtung verschoben sind.

Derartige Kühllamellen werden in der industriellen Ölkühlerfertigung kostengünstig hergestellt. Die hohe Wärmeübertragungsflächendichte bewirkt eine erhebliche Steigerung des übertragenen Wärmestroms und wird bei kleinen Abmessungen der Kühllamelle erreicht, so daß die gegebene Größe des Kühlraums nicht vergrößert werden muß, d. h. bei vorgegebenem Zylinderabstand können unverändert die maximal möglichen Zylinderbohrungen untergebracht werden.

Weitere Merkmale der Erfindung ergeben sich aus der Beschreibung und den Zeichnungen, die schematisch im Schnitt drei Ausführungsformen der Erfindung zeigen und nachfolgend näher beschrieben sind. Es zeigt :
Fig. 1 im Schnitt einen Zylinder einer Brennkraftmaschine mit einer Kühllamelle, die den Kühlraum vollständig ausfüllt,
Fig. 2 im Schnitt einen Zylinder einer Brennkraftmaschine mit einer Kühllamelle, die den Kühlraum in radialer Richtung vollständig ausfüllt bis auf je einen Spalt im Bereich des Ölzufluß und -abfluß zwischen Kühllamelle und Gehäuse,
Fig. 3 im Schnitt eine Ansicht auf eine Kühllamelle,
Fig. 4 eine optimierte Kühllamelle
   a) in Draufsicht
   b) in Ansicht
   c) in perspektivischer Darstellung.

Fig. 1 zeigt ein Zylinderrohr 2, welches in ein Gehäuse 4 eingelassen ist. Zwischen dem Zylinderrohr und dem Gehäuse befindet sich ein ringförmiger Kühlraum 8, der an seiner dem Zylinderkopf zugewandten Seite einen Ölzufluß 5 oder alternativ einen Ölabfluß 6' und an seiner dem Kurbelgehäuse zugewandten Seite einen Ölabfluß 6 bzw. einen Ölzufluß 5' hat. Ein Bund 1 im oberen Bereich des Zylinderrohrs 2 bewirkt eine Versteifung desselben, fixiert die axiale Lage des Zylinderrohrs 2 im Gehäuse 4 und dichtet den Kühlraum 8 nach außen ab.

Der Kühlraum 8 ist bis auf einen als Ölzufuhr und als Ölabfuhr dienenden Ringspalt 7, 7' mit einer Kühllamelle vollständig ausgefüllt. Als Öl ist in besonderer Ausführung das Motorschmieröl anzusehen, welches in dieser Anordnung. den Kühlraum demnach in axialer Richtung durchströmt. Vorteilhafterweise ist die Kühllamelle 3 an der Zylinderrohroberfläche angelötet. Die Kühllamelle stellt durch ihre große Oberfläche einen guten Wärmeübergang zwischen Öl und Zylinderrohr her.

Verstärkt wird die Kühlung noch, wenn die Kühllamelle die gesamte Zylinderrohroberfläche bedeckt und eine die Ölströmung in Turbulenz . versetzende Struktur hat.

Ist der Kühlraum, wie in Fig. 1 zu sehen, in radialer Richtung vollständig mit der Kühllamelle ausgefüllt, muß die Kühllamelle mindestens einen den Ölzufluß 5 mit dem Ölabfluß 6 verbindenden Kanal haben. Dieser Kanal bzw. die Kanäle können einen schraubenförmigen Verlauf (in Fig. 1 mit 10 angedeutet) um das Zylinderrohr herum haben oder, wie in Fig. 3 dargestellt, durch Öffnungen 9 in der Kühllamelle gebildet sein. In Fig. 2 ist der Kühlraum 8 mit der Kühllamelle in radialer Richtung vollständig ausgefüllt bis auf je einen Spalt 15 im Bereich des Ölzufluß und - abfluß zwischen Kühllamelle und Gehäuse. Der Ölzufluß 5 ist zum Ölabfluß 6 um 180° versetzt auf gleicher Höhe im Gehäuse angeordnet und führt in den Bereich des Kühlraums 8, der nicht von der Kühllamelle 3 ausgefüllt ist. Durch diese Anordnung wird erreicht, daß das Öl den Kühlraum und damit die Kühllamelle radial durchströmt.

Die in Fig. 4 dargestellte optimierte Kühllamelle 3 ist aus einzelnen Streifenabschnitten 11, die z. B. aus Blech bestehen können, gebildet. Die Streifenabschnitte sind in ihrer Längsrichtung gleichmäßig mäanderförmig gewellt, so daß ein in Ansicht (Fig. 4b) etwa sinusförmiger, abgeflachter Wellenzug in Form eines Rechtecksignals gebildet ist. Die Periode P dieses Wellenzuges wiederholt sich gleichmäßig. An die Längsseite 12 eines ersten Streifenabschnitts schließt mit seiner zugewandten Längsseite ein benachbarter Streifenabschnitt an, der in Längsrichtung um eine Viertelperiode (P/4) versetzt angeordnet ist. Es kann auch sinnvoll sein, wenn der obengenannte benachbarte Streifenabschnitt in Längsrichtung um einen anderen Bruchteil der Periode versetzt angeordnet ist.

Auf diese Weise bilden eine Vielzahl von Streifenabschnitten eine Kühllamelle gemäß Fig. 4a, wobei - ausgehend von dem ersten Streifenabschnitt 11a - jeder dritte (11c), fünfte (11e), siebente (11g) etc. Streifenabschnitt eine mit dem ersten Streifenabschnitt in Ansicht deckungsgleiche Lage haben, während die dazwischen angeordneten zweiten (11 b), vierten (11 d), sechsten (11f) etc. Streifenabschnitte deckungsgleich zueinander liegen und in diesem Beispiel um eine Viertelperiode (P/4) in Längsrichtung gegenüber den Streifenabschnitten 11 a, 11 c, 11e, 11g etc. versetzt sind.

Durch diesen Aufbau der Kühllamelle 3 sind Kanäle 13 gebildet, die in Strömungsrichtung 14 des Öls liegen. Dadurch ist der Strömungswiderstand für das Öl gering. Außerdem wird durch die zahlreichen Öffnungen und Verbindungen zwischen den Kanälen 13 eine gute Verwirbelung und Turbulenz innerhalb der Ölströmung erreicht.

Zweckmäßigerweise ist die Kühllamelle einteilig gefertigt, vorzugsweise durch Stanzen oder Walzen.

Im Betrieb gemäß Fig. 1 wird das Öl, speziell das Motorschmieröl, über den Ölzufluß 5 in den Ringkanal 7 gepumpt. Von dort aus fließt es durch die Kühllamelle 3. Durch die dadurch vergrößerte Oberfläche des Zylinderrohrs 2 kann das Öl die Wärme besser aufnehmen und verläßt nach Durchlaufen der Kühllamellen über einen weiteren Ringkanal und den Ölabfluß 6 den Zylinder.

## Patentansprüche

1. Brennkraftmaschine mit zumindest einem ölgekühlten Zylinder (2') und einem in das Kurbelgehäuse eingesetzten und auf diesem aufliegenden Zylinderrohr (2), wobei zwischen dem Zylinderrohr (2) und einem äußeren Gehäuse (4) ein Kühlraum (8) vorgesehen ist, durch den im Betrieb der Brennkraftmaschine Öl gefördert wird, und der einen Ölzufluß (5) und einen Ölabfluß (6) aufweist, dadurch gekennzeichnet, daß zumindest ein Teil des Zylinderrohrs (2) mit einer als Wärme- übertragungselement ausgebildeten Kühllamelle (3) versehen ist, welche auf die Zylinderrohroberfläche aufgelegt ist, aus keinen am Zylinderrohr (2) angeordneten Rillen, Rippen oder Nuten besteht und mit der Zylinderrohroberfläche fest durch Löten bzw. gleichwirkende technologische Verfahren verbunden ist.

2. Brennkraftmaschine nach Anspruch 1, dadurch gekennzeichnet, daß die Kühllamelle (3) die gesamte Zylinderrohroberfläche bedeckt.

3. Brennkraftmaschine nach einem der Ansprüche 1 oder 2, dadurch gekennzeichnet, daß die Kühllamelle (3) eine die Ölströmung in Turbulenz versetzende Struktur hat.

4. Brennkraftmaschine nach einem der Ansprüche 1 bis 3, dadurch gekennzeichnet, daß die Kühllamelle (3) den Kühlraum (8) in radialer Richtung vollständig ausfüllt und daß sich in der Kühllamelle mindestens ein den Ölzufluß (5) mit dem Ölabfluß (6) Verbindender Kanal befindet.

5. Brennkraftmaschine nach Anspruch 4, dadurch gekennzeichnet, daß der Kanal bzw. die Kanäle einen schraubenförmigen Verlauf um das Zylinderrohr (2) herum bilden.

6. Brennkraftmaschine nach Anspruch 4, dadurch gekennzeichnet, daß der Kanal bzw. die Kanäle durch Öffnungen (9) in den Kühllamellen (3) gebildet sind.

7. Brennkraftmaschine nach einem der Ansprüche 1 bis 2, dadurch gekennzeichnet, daß die Struktur der Kühllamelle (3) eine Wärmeübertragungsflächendichte von etwa 1 500 bis 2 000 m^{z}/m³ hat und aus mäanderförmigen, periodisch geformten Streifenabschnitten (11) derart besteht, daß die Streifenabschnitte an den Längsseiten (12) teilweise zusammenhängen und daß, ausgehend von einem Streifenabschnitt, alle übemächsten Streifenabschnitte identisch angeordnet sind und der darauffolgende und der vorhergehende Streifenabschnitt um jeweils einen Bruchteil der periodischen Struktur in die gleiche Richtung verschoben sind.

## Claims

1. An internal combustion engine having at least one oil-cooled cylinder (2') and a cylinder tube (2) inserted into the crank-case and resting thereon, a cooling chamber (8) being provided between the cylinder tube (2) and an outer housing (4), through which chamber oil is conveyed in the operation of the internal combustion engine and which chamber comprises an oil inflow (5) and an oil outflow (6), characterised in that at least a part of the cylinder tube (2) is provided with a cooling plate (3) formed as a heat transmission element which is laid upon the cylinder tube surface, which has no channels, ribs or grooves arranged on the cylinder tube (2), and is firmly connected with the cylinder tube surface by soldering or equivalently-acting technological methods.

2. An internal combustion engine according to Claim 1, characterised in that the cooling plate (3) covers the entire surface of the cylinder tube.

3. An internal combustion engine according to either one of Claims 1 or 2, characterised in that the cooling plate (3) has a structure which sets the oil current in turbulence.

4. An internal combustion engine according to any one of Claims 1 to 3, characterised in that the cooling plate (3) completely fills out the cooling chamber (8) in the radial direction and in that in the cooling plate, there is situated at least one passage connecting the oil inflow (5) with the oil outflow (6).

5. An internal combustion engine according to Claim 4, characterised in that the passage or passages form a helical course around the cylinder tube (2).

6. An internal combustion engine according to Claim 4, characterised in that the passage or passages is or are formed by openings (9) in the cooling plates (3).

7. An internal combustion engine according to either one of Claims 1 or 2, characterised in that the structure of the cooling plate (3) has a thermal transmission area density of about 1,500 to 2,000 sq.m./cu.m. and comprises periodically-formed strip sections (11) of serpentine form in such a way that the strip sections partially cohere at the longitudinal sides (12) and that, starting from one strip section, all next-but-one strip sections are arranged identically and the subsequent and the preceding strip section are displaced in the same direction each by a fraction of the periodic structure.

## Revendications

1. Moteur à combustion interne avec au moins un cylindre (2') refroidi par l'huile et une chemise de cylindre (2) mise en place dans le carter du vilebrequin et reposant sur celui-ci, une chambre de refroidissement (8) étant prévue entre la chemise de cylindre (2) et un carter externe (4), chambre à travers laquelle de l'huile est refoulée pendant le fonctionnement du moteur à combustion interne, et cette chambre comportant une arrivée d'huile (5) et une évacuation d'huile (6), moteur à combustion interne caractérisé en ce qu'au moins une partie de la chemise de cylindre (2) est munie d'une lamelle de refroidissement (3) revêtant la forme d'un élément de transmission de chaleur, et qui est appliquée sur la surface de la chemise de cylindre, sans qu'il soit prévu de nervures, de rainures ou de gorges sur la chemise (2) du cylindre, et cette lamelle de refroidissement étant fermement reliée à la surface de la chemise du cylindre par soudage ou bien par des procédés technologiques équivalents.

2. Moteur à combustion interne selon la revendication 1, caractérisé en ce que la lamelle de refroidissement (3) recouvre la totalité de la surface de la chemise du cylindre.

3. Moteur à combustion interne selon une des revendications 1 ou 2, caractérisé en ce que la lamelle de refroidissement (3) a une structure mettant en turbulence l'écoulement de l'huile.

4. Moteur à combustion interne selon une des revendications 1 à 3, caractérisé en ce que la lamelle de refroidissement (3) remplit complètement la chambre de refroidissement (8) en direction radiale, tandis que dans cette lamelle de refroidissement, se trouve au moins un canal reliant l'arrivée d'huile (5) à l'évacuation d'huile (6).

5. Moteur à combustion interne selon la revendication 4, caractérisé en ce que le canal ou bien les canaux ont un tracé de forme hélicoïdale autour de la chemise (2) du cylindre.

6. Moteur à combustion interne selon la revendication 4, caractérisé en ce que le canal ou bien les canaux sont constitués par des orifices (9) dans les lamelles de refroidissement (3).

7. Moteur à combustion interne selon une des revendications 1 et 2, caractérisé en ce que la structure de la lamelle de refroidissement (3) a une densité de surface de transmission de chaleur d'environ 1 500 à 2 000 m²/m³ et est constituée de tronçons de bandes (11) façonnés périodiquement en forme de méandres de façon que ces tronçons de bandes soient partiellement reliés sur leurs côtés longitudinaux (12) et que, en partant d'un tronçon de bande, tous les tronçons de bandes voisins suivants soient disposés de façon identique et qu'un tronçon de bande suivant et le tronçon de bande précédent soient décalés dans le même sens de respectivement une fraction de la structure périodique.
